# EUROPÄISCHE PATENTSCHRIFT

(11) **EP 1 438 912 B1**
(45) Veröffentlichungstag und Bekanntmachung des Hinweises auf die Patenterteilung: **23.08.2006**
(21) Anmeldenummer: 03012985.2
(22) Anmeldetag: 07.06.2003
(51) Int. Cl.: A47F 3/00, E05B 43/00, E05C 19/16

(54) **Warenbehälter**
A goods container
Conteneur pour marchandises

(30) Priorität: 27.12.2002 DE 20220141 U
(43) Veröffentlichungstag der Anmeldung: 21.07.2004
(73) Patentinhaber: Aldi Einkauf GmbH & Co. oHG, 45476 Mühlheim/Ruhr (DE)
(72) Erfinder:
(74) Vertreter: Nunnenkamp, Jörg

(56) Entgegenhaltungen:
- FR-A- 2 672 482
- US-A- 4 191 433
- US-A- 4 763 937
- US-A- 5 141 271

## Beschreibung

Die Erfindung betrifft einen Warenbehälter zur Aufnahme von insbesondere hochwertigen und vor Diebstahl zu schützenden Produkten, mit einem Gehäuse und mit wenigstens einem Deckel, wobei der Deckel und/oder das Gehäuse mit einer elektrisch entriegelbaren Verriegelungseinrichtung ausgerüstet sind, und wobei sich die Verriegelungseinrichtung durch einen Öffnungsbefehl entriegeln lässt. - Die Verriegelungseinrichtung sorgt dafür, dass der Warenbehälter nur dann geöffnet werden kann, wenn die Verriegelungseinrichtung ihn aufgrund eines Öffnungsbefehls freigibt.

Ein Warenbehälter der eingangs angegebenen Ausführungsform wird in der US-PS 4 141 610 beschrieben. Dort ist die Verriegelungseinrichtung als Elektromagnet mit hierin hin- und herschiebbarem Anker als Verriegelungsbolzen ausgeführt. Folgerichtig erfordert der Verschluss und das Öffnen des bekannten Warenbehälters zwingend, dass der Verriegelungsbolzen entweder in sich überdeckende Öffnungen des Deckels eintaucht oder aus diesen Öffnungen einwandfrei ausfährt. Funktionsstörungen lassen sich dabei nicht ausschließen.

Darüber hinaus wird ein Warenbehälter der eingangs beschriebenen Ausführungsform im Rahmen der DE 101 03 756 C1 beschrieben. Hier geht es um eine Vorrichtung für den Empfang von bestellten Waren, welche über einen quaderförmigen Behälter mit an seiner Vorderseite seitlich angeschlagenen Tür mit einem Griff verfügt. An der Tür ist ein Türschloss vorgesehen, um den Behälter abschließen zu können. Das Türschloss lässt sich zum Entriegeln der Tür elektrisch betätigen.

Die elektrische Betätigung des Türschlosses erfolgt durch Eingabe einer kodierten Liefer/Abholinformation oder aufgrund einer Art Generalschlüssel des Benutzers mithilfe eines neben der Tür angeordneten Eingabegerätes. Das ist aufwändig und für die Präsentation von Waren innerhalb eines Verkaufsraums ungeeignet. - Hier will die Erfindung insgesamt Abhilfe schaffen.

Der Erfindung liegt das technische Problem zu Grunde, einen Warenbehälter zur Aufnahme von insbesondere hochwertigen Produkten der eingangs beschriebenen Gestaltung so weiter zu entwickeln, dass die betreffenden Artikel zum Verkauf gut sichtbar und trotzdem diebstahlgeschützt präsentiert werden, wobei die Bedienung insgesamt einfach und funktionsgerecht erfolgen soll.

Zur Lösung dieser technischen Problemstellung ist ein gattungsgemäßer Warenbehälter erfindungsgemäß dadurch gekennzeichnet, dass die Verriegelungseinrichtung durchgängig aktiviert wird und lediglich durch den Öffnungsbefehl während einer vorgegebenen Verzögerungszeit deaktiviert wird. Dabei meint eine aktivierte Verriegelungseinrichtung eine solche, deren regelmäßig vorgesehener Elektromagnet fortlaufend bestromt wird. Nur während der einstellbaren Verzögerungszeit wird der Elektromagnet nicht bestromt, so dass die Verriegelungseinrichtung deaktiviert ist. Die aktivierte Verriegelungseinrichtung blockiert den Deckel gegenüber dem Gehäuse, während der Deckel bei deaktivierter Verriegelungseinrichtung freigegeben wird.

Demgegenüber wird die Verriegelungseinrichtung bei der US-PS 4 141 610 immer nach einer bestimmten Zeit - unabhängig von einem Öffnungsbefehl und der Position des Deckels - deaktiviert, d. h. nicht (mehr) bestromt. Das ist möglich, weil der Verriegelungsbolzen auch ohne Bestromung in den sich überdeckenden Öffnungen gehalten wird. Dagegen ermöglicht die Erfindung, sowohl mit Verriegelungsbolzen als auch ohne Verriegelungsbolzen, also bolzenlos, zu arbeiten. Letztgenannte Variante ist bevorzugt, wobei sich die Verriegelungseinrichtung hauptsächlich aus einem Elektromagneten und einem Gegenelement zusammensetzt. Bei aktivierter Verriegelungseinrichtung sorgen elektromagnetische Anziehungskräfte zwischen Elektromagnet und Gegenelement für den Verschluss des Deckels, die nur während der Verzögerungszeit aufgehoben werden.

In der Regel wird die Verriegelungseinrichtung im Anschluss an den Öffnungsbefehl nach der vorgegebenen Verzögerungszeit in eine Verriegelungsbereitschaftsstellung überführt. Im Rahmen der Erfindungsmaßnahmen ist die Verriegelungseinrichtung in dieser Verriegelungsbereitschaftsstellung also durchgängig aktiviert, wobei eine Deaktivierung lediglich während der Verzögerungszeit stattfindet, die sich zudem einstellen lässt.

Dabei wird der Öffnungsbefehl vorzugsweise drahtlos oder drahtgebunden an die Verriegelungseinrichtung übertragen, wobei die Verriegelungseinrichtung bei einem drahtlosen Betrieb mit einer auf einen zugehörigen Sender abgestimmten Empfangseinrichtung ausgerüstet ist. Bei dem Sender mag es sich um einen Handsender handeln, welcher von einem Kassierer/einer Kassiererin oder einer sonst wie berechtigten Person bedient wird. Denn der beschriebene Warenbehälter wird zumeist in unmittelbarer Nähe zu einer Kassieranlage aufgestellt.

Ebenso ist natürlich ein drahtgebundener Betrieb möglich und besonders bevorzugt. Dann befindet sich ein Schalter, ein Taster oder eine vergleichbare Schalteinrichtung in der Regel im Bereich einer Kasse bzw. der Kassieranlage. Diese Schalteinrichtung mag mit einer optischen Anzeige versehen werden, die Auskunft darüber gibt, ob sich der Deckel in geöffnetem oder geschlossenem Zustand befindet. In diesem Zusammenhang hat es sich bewährt, die betreffende Schalteinrichtung erst dann zu bestromen und damit überhaupt erst die Möglichkeit zum Öffnen des Warenbehälters zu gewährleisten, wenn sich eine autorisierte Person an einem Rechner oder einer vergleichbaren Steuereinheit der Kassieranlage angemeldet hat.

Die Verzögerungszeit ist in der Regel so bemessen, dass ein Kunde das gewünschte Produkt nach Entriegelung der Verriegelungseinrichtung infolge des abgegebenen Öffnungsbefehls problemlos dem Warenbehälter entnehmen kann. Dazu ist es lediglich erforderlich, den Deckel zu öffnen. Weil die Verriegelungseinrichtung nach der vorgegebenen Verzögerungszeit (wieder) in die Verriegelungsbereitschaftsstellung überführt wird, wird der Deckel nach dieser Verzögerungszeit dann festgehalten, wenn er in oder in die Nähe der Schließposition gebracht wird. Hierfür sorgen die beschriebenen elektromagnetischen Anziehungskräfte zwischen dem Elektromagneten und dem Gegenelement bei der Verriegelungseinrichtung. Diese wirken, sobald die Verriegelungseinrichtung aktiviert ist, also auch in der Verriegelungsbereitschaftsstellung. Diese unterscheidet sich von der Verriegelungsstellung im Wesentlichen dadurch, dass der Deckel nicht (vollständig) geschlossen ist.

Dagegen lässt sich der geöffnete Zustand des Deckels praktisch beliebig lange beibehalten. Die Verriegelungseinrichtung greift in der Verriegelungsbereitschaftsstellung also nicht aktiv in die Bewegung des Deckels ein. Das ist vielmehr einem Kunden überlassen. Befindet sich der Deckel jedoch in der Schließposition bzw. in deren Nähe, so sorgt die Verriegelungsbereitschaftsstellung dafür, dass der Deckel festgehalten und der Warenbehälter verriegelt wird.

Als Deckel werden in der Regel ein oder mehrere Schiebeelemente verwendet, welche sich in Führungseinrichtungen im Gehäuse längs verschieben lassen. Diese Führungseinrichtungen sind folglich an den Längsinnenwänden des Gehäuses festgelegt. Um die im Warenbehälter befindlichen Produkte sichtbar zu machen, greift die Erfindung größtenteils auf zwei transparente haubenartige Schiebeelemente als Deckel zurück, die sich je nach Öffnungszustand des Warenbehälters mehr oder minder überlappen. Ist der Deckel geschlossen, so verfügen die beiden Schiebeelemente über den geringsten Überlapp, während die Öffnung des Deckels zum maximalen Überlapp der Schiebeelemente korrespondiert.

Um nun diese Bewegungen der Schiebeelemente einwandfrei vollführen zu können, handelt es sich bei den Führungseinrichtungen um in Längsrichtung des Gehäuses verlaufende Führungsschienen, welche an den Schiebeelementen angebrachte Laufrollen in sich aufnehmen. Dazu mögen die Führungsschienen im Querschnitt C-förmig mit jeweils zum Schiebeelement gerichteter Öffnung ausgeführt sein.

Die Verriegelungseinrichtung verfügt - wie bereits beschrieben (neben dem Empfänger) - größtenteils über den Elektromagneten, welcher als Haftmagnet ausgeführt sein kann. Dieser Elektromagnet bzw. Haftmagnet wirkt mit dem Gegenelement zusammen, bei dem es sich vorzugsweise um eine Magnetansteuerungsplatte handelt. Das Gegenelement bzw. die Magnetansteuerungsplatte lässt sich im Allgemeinen endseitig des jeweiligen Schiebeelementes festlegen. Der Elektromagnet findet sich dagegen im Innern des Gehäuses, und zwar an einer oder beiden Querseiten. Als Magnetansteuerungsplatte bzw. Gegenelement kommt grundsätzlich jedwede Metallplatte infrage, die aufgrund der vom Elektromagneten induzierten Ströme magnetisch angezogen wird. Im einfachsten Fall handelt es sich um eine Stahlplatte.

Ein oder mehrere Kontaktgeber ermöglichen, die Position des Deckels bzw. der Schiebeelemente abzufragen. Dabei können die Kontaktgeber dem jeweiligen Elektromagneten örtlich zugeordnet sein und mit diesem eine kompakte Baueinheit formen.

Um nun im Detail die beschriebene Verzögerungszeit realisieren zu können, wird der Elektromagnet durchgängig aktiviert und lediglich durch den Öffnungsbefehl während der Verzögerungszeit deaktiviert. Hierdurch kann der Deckel nur während der Verzögerungszeit geöffnet werden. Um die Position des Deckels anzuzeigen, mag zusätzlich noch eine Anzeigeeinheit vorgesehen werden. Diese kann sich außen am Warenbehälter befinden oder mag ergänzend oder alternativ auch im Bereich einer Kassieranlage angebracht werden, um einer dort befindlichen Person den aktuellen Zustand des Warenbehälters mitzuteilen. Denn die Anzeigeeinheit verfügt zumindest über zwei Anzeigezustände, nämlich den Status "geöffnet" bei geöffnetem Deckel bzw. sich überlappenden Schiebeelementen und die Position "geschlossen", wenn die Kontaktgeber den Schließzustand des Deckels bzw. der Schiebeelemente registrieren.

Im Ergebnis wird ein Warenbehälter zur Verfügung gestellt, der sich insbesondere für den Verkauf und die Präsentation von hochwertigen Artikeln eignet, die vor Diebstahl geschützt werden müssen. Gleichzeitig ist ein problemloser und funktionsgerechter Betrieb gewährleistet. Das wird im Kern dadurch erreicht, dass die Verriegelungseinrichtung durchgängig aktiviert wird und lediglich durch den Öffnungsbefehl während der Verzögerungszeit deaktiviert wird.

Ein Kunde hat also (nur) die Möglichkeit, während der Verzögerungszeit bzw. Öffnungszeit, die einige Sekunden, beispielsweise 5 Sekunden, betragen kann, den bzw. die Deckel zu öffnen. Der Deckel mag in diesem geöffneten Zustand so lange verbleiben, bis der Kunde den Deckel wieder in die Schließposition überführt. Ist zu diesem Zeitpunkt die Verzögerungszeit bzw. Öffnungszeit oder Wartezeit verstrichen, so sorgt die in Verriegelungsbereitschaftsstellung befindliche Verriegelungseinrichtung dafür, dass der Deckel (wieder) festgehalten wird.

Das erreicht die Erfindung im Detail dadurch, dass nach Ablauf der Verzögerungszeit der oder die Elektromagneten der Verriegelungseinrichtung (wieder) bestromt bzw. ausgelöst werden und folglich die zugeordnete(n) Magnetansteuerungsplatte(n) festhalten, sobald diese zusammen mit dem Deckel bzw. den beiden Schiebeelementen in seine (ihre) Nähe gelangt (gelangen). Gleichzeitig gibt der Kontaktgeber über den jeweiligen Zustand des Warenbehälters zuverlässig Auskunft.

Der Warenbehälter bzw. seine Verriegelungseinrichtung wird im Anschluss an den Öffnungsbefehl nach der vorgegebenen Verzögerungszeit also (wieder) in die Verriegelungsbereitschaftsstellung überführt, in der die Verriegelungseinrichtung aktiv ist. Damit kann der Deckel nur innerhalb der entweder fest vorgegebenen oder variabel einstellbaren Verzögerungszeit oder Öffnungszeit bzw. Wartezeit geöffnet werden. Denkbar ist es hier ergänzend, dass der ohnehin vorhandene Handsender oder die Schalteinrichtung an der Kassieranlage beispielsweise die Verzögerungszeit von außen variiert.

Der beschriebene Warenbehälter kann also betätigt und überwacht werden, und zwar von einer zumeist in unmittelbarer Nähe befindlichen Kassieranlage. Grundsätzlich ist es dabei ergänzend denkbar, dass die Kassieranlage neben dem Warenbehälter auch andere Warenboxen, Warenträger etc., wie beispielsweise einen Zigarettenträger, steuert und überwacht. Selbstverständlich ist es auch möglich, eine Fernüberwachung zu realisieren, wenn sich die Anzeigeeinheit an einer entfernten Überwachungsstation befindet. Auch liegt es im Rahmen der Erfindung, zusätzlich zum Empfänger bzw. der Empfangseinrichtung an der Verriegelungseinrichtung einen Sender vorzusehen, welcher den Zustand des Deckels auf den dann mit einem Empfänger ausgerüsteten Handsender überträgt.

Schließlich ist der Warenbehälter von seinen Außenabmessungen her insgesamt an den spezifischen Einsatzzweck angepasst. So mag er in eine im Bereich der Kassieranlage ohnehin vorhandene Kassenschütte eingesetzt werden. Der Warenbehälter formt in diesem Fall also ein im Wesentlichen am Boden offenes quaderförmiges Gehäuse. Selbstverständlich wird auch eine rundum geschlossene Ausgestaltung umfasst.

Im Folgenden wird die Erfindung anhand einer lediglich ein Ausführungsbeispiel darstellenden Zeichnung näher erläutert; es zeigen:
- Fig. 1: den erfindungsgemäßen Warenbehälter in perspektivischer Ansicht und
- Fig. 2: einen Schnitt durch Fig. 1 im Bereich der Führungsschienen für die Schiebeelemente.

In den Figuren ist ein Warenbehälter dargestellt, welcher sich besonders zur Aufnahme von Wertartikeln, insbesondere hochwertigen Produkten, eignet. Denn der Warenbehälter kann nur nach Ausgabe eines Öffnungsbefehls von einem Kunden geöffnet werden. Diesen Öffnungsbefehl gibt zumeist eine kassierende Person aus, weil der Warenbehälter in unmittelbarer Nähe zu einer Kassieranlage aufgestellt wird. Bei dieser Kassieranlage mag es sich um eine solche handeln, wie sie im Rahmen des europäischen Patentes EP 1 090 570 (Anmeldenummer 00 118 499.3) beschrieben wird. Das ist jedoch nicht zwingend.

Bei den hochwertigen Artikeln, die in dem dargestellten Warenbehälter aufgenommen werden, handelt es sich beispielhaft um elektronische Geräte wie Computer, Uhren, Drucker, Fernseher, Digitalkameras, Blutdruckmessgeräte, Funkübertragungssysteme etc.. Selbstverständlich können hiermit auch andere Produkte präsentiert und gleichzeitig vor Diebstahl geschützt werden. Hierzu verfügt der Warenbehälter in seinem grundsätzlichen Aufbau über ein Gehäuse 1 und einen transparenten Deckel 2.

Das Gehäuse 1 besitzt eine im Wesentlichen quaderförmige Grundgestaltung und ist im Rahmen des Ausführungsbeispiels als in eine sogenannte Kassenschütte 3 eingepasster Einsatz ausgeführt. Die Kassenschütte 3 dient normalerweise zur Aufnahme von einem oder mehreren nicht ausdrücklich dargestellten Schütteneinsätzen mit Griffausnehmungen, in welchen Waren aufgenommen werden, die zumeist saisonal bzw. in regelmäßigen Abständen wechseln. Die Schütteneinsätze mögen entfernt werden, um den Warenbehälter in der Kassenschütte 3 zu platzieren. Genau so gut können die Schütteneinsätze aber auch im Innern des Warenbehälters beibehalten werden.

Das Gehäuse 1 verfügt über Stirnteile 4a, 4b sowie Seitenteile 5a, 5b, die zusammengenommen den offenen quaderförmigen Einsatz formen. Der Boden und die Seitenteile 5a, 5b für das Gehäuse 1 werden von der Kassenschütte 3 gebildet. Selbstverständlich kann das Gehäuse 1 auch über einen separaten Boden sowie separate Seitenteile 5a, 5b verfügen.

Um den Blick auf die im Warenbehälter befindlichen Waren freizugeben, ist nicht nur der Deckel 2 transparent ausgeführt, sondern dies gilt ebenso für die Stirnteile 4a, 4b, die wie der Deckel 2 insgesamt aus einem durchsichtigen Kunststoff, beispielsweise auf Acrylbasis, hergestellt sind. Sowohl die Stirnteile 4a, 4b als auch der Deckel 2 sind jeweils vierfach abgekantet, um ein insgesamt ansprechendes und gleichzeitig stabiles Äußeres zu erreichen.

Der Deckel 2 setzt sich im Rahmen des Ausführungsbeispiels aus zwei transparenten haubenartigen Schiebeelementen 2a, 2b zusammen, die je nach Öffnungszustand des Warenbehälters einen mehr oder minder großen Überlapp Ü besitzen. Damit die beiden Schiebeelemente 2a, 2b gleichsam übereinander geschoben werden können, werden sie jeweils in Führungsschienen 6 als Führungseinrichtungen 6 geführt, die in Längsrichtung des Gehäuses 1 verlaufen und an den zugehörigen Seitenflächen 5a, 5b gehäuseinnenseitig festgelegt sind. Die Führungsschienen 6 nehmen jeweils an den Schiebeelementen 2a, 2b angebrachte Laufrollen 7 auf.

Man erkennt anhand der Darstellung, dass jedes Schiebeelement 2a, 2b mit jeweils vier oder sechs Laufrollen 7 ausgerüstet ist, welche sich (endseitig des betreffenden Schiebeelementes 2a, 2b) an der Unterkante finden. Zu jedem Schiebeelement 2a, 2b korrespondiert ein Satz an Führungsschienen 6, 6'. Weil die Führungsschienen 6, 6' unterschiedliche Schiebeebenen definieren, lassen sich die jeweils gleich ausgeführten Schiebeelemente 2a, 2b einwandfrei mit dem variierenden Überlapp Ü ineinander schieben und werden in unterschiedlichen Ebenen geführt.

Die Laufrollen 7 sind mit nicht ausdrücklich dargestellten Kugellagern ausgerüstet und werden - wie beschrieben - in den Führungsschienen 6, 6' aufgenommen. Anhand der Fig. 2 erkennt man, dass die Führungsschienen 6, 6' im Querschnitt C-förmig mit jeweils zum Schiebeelement 2a, 2b gerichteter Öffnung 8 ausgebildet sind. Selbstverständlich ist auch eine im Querschnitt U- oder sogar V-förmige Gestaltung der Führungsschienen 6, 6' denkbar. Um die Schiebeelemente 2a, 2b hin- und herzubewegen, verfügen diese jeweils über Griffe 9 auf ihrer Oberfläche, die gleichzeitig den erreichbaren maximalen Überlapp Ü begrenzen. Hierfür sorgen ergänzend Anschläge 10.

Die Führungsschienen 6, 6' und die Stirnteile 4a, 4b können zusammengenommen an der Kassenschütte 3 befestigt werden, so dass optional die Schiebeelemente 2a, 2b in das solchermaßen gebildete Gehäuse 1 eingesetzt oder entfernt werden. Das hängt von den jeweils präsentierten Artikeln ab.

Um nun insgesamt die Diebstahlsicherheit zu erreichen, verfügt das Gehäuse 1 jeweils über eine elektrisch auslösbare Verriegelungseinrichtung 11, die jeweils an die beiden Stirnplatten 4a, 4b angeschlossen ist. Grundsätzlich mag alternativ oder zusätzlich auch der Deckel 2 mit einer entsprechenden Verriegelungseinrichtung 11 ausgerüstet werden.

Die Verriegelungseinrichtung 11 wird nun erfindungsgemäß durch einen drahtlosen oder drahtgebundenen Öffnungsbefehl betätigt bzw. entriegelt. Dadurch kommen die zuvor mithilfe der jeweiligen Verriegelungseinrichtung 11 an den Stirnplatten 4a, 4b festgehaltenen Verschiebeelemente 2a, 2b frei und lassen sich von einem Kunden mithilfe der Griffe 9 öffnen. Nach einer vorgegebenen Verzögerungszeit wird die Verriegelungseinrichtung 11 in eine Verriegelungsbereitschaftsstellung überführt. Das hat zur Folge, dass in dieser Verriegelungsbereitschaftsstellung die Verriegelungseinrichtung 11 das jeweilige Schiebeelement 2a, 2b (wieder) festhält, sobald das betreffende Schiebeelement 2a, 2b in seine Schließposition überführt wird.

Die Verriegelungseinrichtung 11 verfügt im Rahmen des Ausführungsbeispiels über einen im vergrößerten Ausschnitt zu erkennenden Empfänger 11a sowie einen Elektromagneten 11b. Der Empfänger 11a wirkt mit einem lediglich angedeuteten Handsender 12 zusammen, welcher beispielsweise von einer kassierenden Person in einem Warenhaus bedient wird.

Ebenfalls angedeutet ist die Möglichkeit, den Elektromagneten 11b mit Hilfe einer Schalteinrichtung 16 drahtgebunden zu bestromen, also zu aktivieren, und auszuschalten folglich zu deaktivieren. Die betreffende Schalteinrichtung 16 mag sich im Bereich einer Kassieranlage befinden. In diesem Fall ist der Empfänger 11a als Relais oder vergleichbarer Umsetzer ausgebildet, um die von der Schalteinrichtung kommenden Signale in das gewünschte Bestromen und Ausschalten des Elektromagneten 11b umzuwandeln.

Sobald der Handsender 12 oder die Schalteinrichtung 16 ein Öffnungssignal an den Empfänger 11a der Verriegelungseinrichtung 11 übermittelt, gibt die Verriegelungseinrichtung 11 bzw. deren Elektromagnet 11b das betreffende Schiebeelement 2a, 2b frei. Meistens werden beide Schiebeelemente 2a, 2b gleichzeitig von den zugehörigen Verriegelungseinrichtungen 11 an den Stirnplatten 4a, 4b freigegeben. Es ist aber auch möglich, entweder nur für eine Öffnung des Schiebeelementes 2a oder eine Öffnung des Schiebeelementes 2b sorgen zu können. Das geschieht im Detail dergestalt, dass der Elektromagnet 11b der Verriegelungseinrichtung 11 als Haftmagnet ausgebildet ist, welcher mit einem Gegenelement 13 zusammenwirkt und dieses in verriegeltem Zustand festhält. Bei dem Gegenelement 13 handelt es sich um eine Magnetansteuerungsplatte 13, die endseitig des jeweiligen Schiebeelementes 2a, 2b festgelegt ist. Natürlich kann auch umgekehrt verfahren werden. Das heißt, dass das jeweilige Schiebeelement 2a, 2b mit dem Elektromagneten 11b und dem Empfänger 11a ausgerüstet ist, während die zugehörige Stirnplatte 4a, 4b das Gegenelement 13 trägt.

Im Rahmen des Ausführungsbeispiels finden sich die Elemente 11a, 11b jedoch an den zugehörigen Stirnplatten 4a, 4b, damit die erforderliche Stromversorgung und gegebenenfalls eine Steuerungseinheit verdeckt in der Kassenschütte 3 unterhalb des Gehäuses 1 Platz finden. Dem Elektromagneten 11b bzw. der Verriegelungseinrichtung 11 ist jeweils noch ein Kontaktgeber 14 zugeordnet, welcher die Position des Schiebeelementes 2a, 2b abfragt. Elektromagnet 11b, Empfänger 11a und Kontaktgeber 14 formen eine zusammenhängende kompakte Baueinheit 11a, 11b, 14.

Je nach Position bzw. Öffnungs- oder Schließzustand der Schiebeelemente 2a, 2b bzw. des Deckels 2 insgesamt steuern die Kontaktgeber 11 eine Anzeigeeinheit 15 an. Diese ist ausweislich der Fig. 1 an der einen Stirnplatte 4b angebracht, kann alternativ oder zusätzlich aber auch im Kassenbereich platziert werden. Das heißt, es ist möglich, dass entsprechende Positionssignale, welche den Zustand des Deckels 2 angeben, drahtgebunden oder drahtlos an eine entfernte Anzeigeeinheit 15 übertragen werden. Im Falle einer drahtlosen Übertragung empfiehlt es sich, dem Empfänger 11a der Baueinheit 11a, 11b, 14 einen Sender zuzuordnen, welcher entsprechende Signale des Kontaktgebers 14 an die Anzeigeeinheit 15 (mit korrespondierendem Empfänger) übermittelt.

Die beiden an den Stirnplatten 4a, 4b befindlichen Verriegelungseinrichtungen 11 bzw. deren Elektromagneten 11b sind durchgängig aktiviert. Das heißt, die Elektromagneten 11b halten die an den Schiebeelementen 2a, 2b befindlichen Gegenelemente 13 fest, so dass der Deckel 2 nicht geöffnet werden kann. Nur dann, wenn die Verriegelungseinrichtung 11 einen Öffnungsbefehl von der Schalteinrichtung 16 oder dem Handsender 12 erhält, geben die Elektromagneten 11b die Gegenelemente 13 für die einstellbare Verzögerungszeit bzw. Wartezeit oder Öffnungszeit frei. Diese Verzögerungszeit kann entweder fest vorgegeben werden oder lässt sich beispielsweise mit dem Handsender 12 oder durch eine Zeiteinstelleinrichtung bei der Schalteinrichtung 16 variabel gestalten.

Innerhalb der Verzögerungszeit von beispielsweise 5 oder 10 Sekunden wird der Zugriff auf die im Warenbehälter befindlichen Waren freigegeben. Die Schiebeelemente 2a, 2b können bewegt und folglich der Deckel 2 geöffnet werden. Die im Warenbehälter befindliche Ware lässt sich von einem Kunden entnehmen.

Nach der Verzögerungszeit bzw. Wartezeit wird die Verriegelungseinrichtung 11 in die beschriebene Verriegelungsbereitschaftsstellung überführt. Sollte es während der Verzögerungszeit nicht zu einer Öffnung des Deckels 2 gekommen sein, so ist dieser nach Ablauf der Verzögerungszeit (wieder) verschlossen. Für den Fall jedoch, dass die Schiebeelemente 2a, 2b eine Öffnung erfahren haben, wird der geöffnete Zustand solange beibehalten, bis sich die Schiebeelemente 2a, 2b in ihre Schließstellung bzw. Schließposition bewegen, so dass die jeweils in Verriegelungsbereitschaftsstellung befindliche Verriegelungseinrichtung 11 das jeweilige Schiebeelement 2a, 2b (wieder) festhalten kann. Über den betreffenden Zustand des Warenbehälters informiert die Anzeigeeinheit 15. Das kann im einfachsten Fall mit Hilfe von LED's geschehen.

## Patentansprüche

1. Warenbehälter zur Aufnahme von insbesondere hochwertigen Produkten, mit einem Gehäuse (1), und mit wenigstens einem Deckel (2), wobei der Deckel (2) und/oder das Gehäuse (1) mit einer elektrisch entriegelbaren Verriegelungseinrichtung (11) ausgerüstet sind, und wobei sich die Verriegelungseinrichtung (11) durch einen Öffnungsbefehl entriegeln lässt, **dadurch gekennzeichnet, dass** die Verriegelungseinrichtung (11) durchgängig aktiviert ist und lediglich durch den Öffnungsbefehl während einer Verzögerungszeit deaktiviert wird.

2. Warenbehälter nach Anspruch 1, **dadurch gekennzeichnet, dass** der Öffnungsbefehl drahtlos oder drahtgebunden übertragen wird.

3. Warenbehälter nach Anspruch 1 oder 2, **dadurch gekennzeichnet, dass** die Verriegelungseinrichtung (11) zumindest einen auf einen Sender (12) abgestimmten Empfänger (11a) zur Auslösung eines Elektromagneten (11b) oder eine Schalteinrichtung (16) zur Betätigung des Elektromagneten (11b) aufweist.

4. Warenbehälter nach einem der Ansprüche 1 bis 3, **dadurch gekennzeichnet, dass** der Elektromagnet (11b) als Haftmagnet ausgebildet ist, welcher mit einem Gegenelement (13) zusammenwirkt und dieses in verriegeltem Zustand festhält.

5. Warenbehälter nach Anspruch 4, **dadurch gekennzeichnet, dass** das Gegenelement (13) als Magnetansteuerungsplatte (13) ausgebildet und endseitig des Deckels (2) festgelegt ist.

6. Warenbehälter nach einem der Ansprüche 1 bis 5, **dadurch gekennzeichnet, dass** die Position des Deckels (2) mittels eines oder mehrerer Kontaktgeber (14) abgefragt wird.

7. Warenbehälter nach Anspruch 6, **dadurch gekennzeichnet, dass** der Kontaktgeber (14) dem Elektromagneten (11b) örtlich zugeordnet ist und zusammen mit dem Empfänger (11a) eine Baueinheit (11a, 11b, 14) bildet.

8. Warenbehälter nach einem der Ansprüche 1 bis 7, **dadurch gekennzeichnet, dass** die Verriegelungseinrichtung (11) im Anschluss an den Öffnungsbefehl nach der vorgegebenen Verzögerungszeit in eine Verriegelungsbereitschaftsstellung überführt wird.

9. Warenbehälter nach einem der Ansprüche 1 bis 8, **dadurch gekennzeichnet, dass** die Position des Deckels (2) von einer Anzeigeeinheit (15) wiedergegeben wird.

10. Warenbehälter nach einem der Ansprüche 1 bis 9, **dadurch gekennzeichnet, dass** als Deckel (2) ein oder mehrere Schiebeelemente (2a, 2b) vorgesehen sind, welche sich in Führungseinrichtungen (6, 6') im Gehäuse (1) längs verschieben lassen.

11. Warenbehälter nach Anspruch 10, **dadurch gekennzeichnet, dass** zwei Schiebeelemente (2a, 2b) realisiert sind, die transparent und haubenartig ausgeführt sind und sich je nach Öffnungszustand des Warenbehälters mehr oder minder überlappen.

12. Warenbehälter nach einem der Ansprüche 1 bis 11, **dadurch gekennzeichnet, dass** die Führungseinrichtungen (6, 6') als in Längsrichtung des Gehäuses (1) verlaufende Führungsschienen (6, 6') ausgebildet sind, welche an den Schiebeelementen (2a, 2b) angebrachte Laufrollen (7) in sich aufnehmen.

13. Warenbehälter nach Anspruch 12, **dadurch gekennzeichnet, dass** die Führungsschienen (6, 6') im Querschnitt C-förmig mit jeweils zum Schiebeelement (2a, 2b) hin gerichteter Öffnung (8) ausgeführt sind.

## Claims

1. Goods container for holding in particular high-value products, comprising a housing (1) and at least one cover (2), wherein the cover (2) and/or the housing (1) is/are equipped with an electrically unlockable locking device (11), and wherein the locking device (11) can be unlocked by an opening command, **characterized in that** the locking device (11) is continuously activated and is deactivated only by the opening command for a delay time.

2. Goods container according to Claim 1, **characterized in that** the opening command is transmitted in a wireless or wired manner.

3. Goods container according to Claim 1 or 2, **characterized in that** the locking device (11) comprises at least one receiver (11a) which is tuned to a transmitter (12) and is designed to trigger an electromagnet (11b) or a switching unit (16) for operating the electromagnet (11b).

4. Goods container according to one of Claims 1 to 3, **characterized in that** the electromagnet (11b) is designed as a magnetic clamp, which cooperates with a counter-element (13) and keeps the latter in the locked state.

5. Goods container according to Claim 4, **characterized in that** the counter-element (13) is designed as a magnet actuation plate (13) and is fixed to the end of the cover (2).

6. Goods container according to one of Claims 1 to 5, **characterized in that** the position of the cover (2) is queried by means of one or more contactors (14).

7. Goods container according to Claim 6, **characterized in that** the contactor (14) is spatially assigned to the electromagnet (11b) and, together with the receiver (11a), forms a structural unit (11a, 11b, 14).

8. Goods container according to one of Claims 1 to 7, **characterized in that**, following the opening command and after the predefined delay time, the locking device (11) is transferred to a ready-to-lock position.

9. Goods container according to one of Claims 1 to 8, **characterized in that** the position of the cover (2) is displayed by a display unit (15).

10. Goods container according to one of Claims 1 to 9, **characterized in that** one or more slide elements (2a, 2b) are provided as the cover (2), which slide elements can be displaced longitudinally in guide devices (6, 6') in the housing (1).

11. Goods container according to Claim 10, **characterized in that** two slide elements (2a, 2b) are formed, which are transparent and are designed in a hood-like manner and overlap one another to a greater or lesser extent depending on the opening state of the goods container.

12. Goods container according to one of Claims 1 to 11, **characterized in that** the guide devices (6, 6') are designed as guide rails (6, 6') which run in the longitudinal direction of the housing (1) and which receive rollers (7) fitted on the slide elements (2a, 2b).

13. Goods container according to Claim 12, **characterized in that** the guide rails (6, 6') are C-shaped in cross section, each having an opening (8) directed towards the slide element (2a, 2b).

## Revendications

1. Conteneur à marchandises, pour ranger notamment des produits de grande valeur, avec une caisse (1) et avec au moins un couvercle (2), le couvercle (2) et/ou la caisse (1) étant équipé(s) d'un dispositif de verrouillage (11) à déverrouillage électrique et le dispositif de verrouillage (11) pouvant être déverrouillé par une instruction d'ouverture, **caractérisé en ce que** le dispositif de verrouillage (11) est activé en continu et ne se désactive que par l'instruction d'ouverture, pendant une période de temporisation.

2. Conteneur à marchandises selon la revendication 1, **caractérisé en ce que** l'instruction d'ouverture est transmise par voie radiotéléphonique ou par voie filaire.

3. Conteneur à marchandises selon la revendication 1 ou 2, **caractérisé en ce que** le dispositif de verrouillage (11) comporte au moins un récepteur (11a) synchronisé sur un émetteur (12) pour déclencher un électro-aimant (11b) ou un dispositif de commutation (16) pour l'actionnement de l'électro-aimant (11b).

4. Conteneur à marchandises selon l'une quelconque des revendications 1 à 3, **caractérisé en ce que** l'électro-aimant (11b) est conçu sous la forme d'une punaise magnétique, qui coopère avec un contre-élément (13) et maintient ce dernier en position verrouillée.

5. Conteneur à marchandises selon la revendication 4, **caractérisé en ce que** le contre-élément (13) est conçu sous la forme d'une plaque d'activation magnétique (13) et fixé du côté extrémité du couvercle (2).

6. Conteneur à marchandises selon l'une quelconque des revendications 1 à 5, **caractérisé en ce que** la position du couvercle (2) est interrogée au moyen d'un ou de plusieurs contacteurs (14).

7. Conteneur à marchandises selon la revendication 6, **caractérisé en ce que** le contacteur (14) est localement associé à l'électro-aimant (11b) et qu'en association avec le récepteur (11a), il forme une unité modulaire (11a, 11b, 14).

8. Conteneur à marchandises selon l'une quelconque des revendications 1 à 7, **caractérisé en ce que** consécutivement à l'instruction d'ouverture, après la période de temporisation prédéfinie, le dispositif de verrouillage (11) est amené dans une position d'attente de verrouillage.

9. Conteneur à marchandises selon l'une quelconque des revendications 1 à 8, **caractérisé en ce que** la position du couvercle (2) est reproduite par une unité d'affichage (15).

10. Conteneur à marchandises selon l'une quelconque des revendications 1 à 9, **caractérisé en ce qu'**en tant que couvercle (2), on a prévu un ou plusieurs éléments coulissants (2a, 2b) qui peuvent coulisser le long de dispositifs de guidage (6, 6') dans la caisse (1).

11. Conteneur à marchandises selon la revendication 10, **caractérisé en ce que** deux éléments coulissants (2a, 2b) conçus sous la forme de capots et transparents sont réalisés et qu'en fonction de la position d'ouverture du conteneur à marchandises, ils se chevauchent plus ou moins.

12. Conteneur à marchandises selon l'une quelconque des revendications 1 à 11, **caractérisé en ce que** les dispositifs de guidage (6, 6') sont conçus sous la forme de glissières de guidage (6, 6') s'étendant dans le sens longitudinal de la caisse (1), qui réceptionnent des galets de roulement (7) montés sur les éléments coulissants (2a, 2b).

13. Conteneur à marchandises selon la revendication 12, **caractérisé en ce que** les glissières de guidage (6, 6') sont conçues avec une section transversale en forme de C avec chacune une ouverture (8) dirigée vers l'élément coulissant (2a, 2b)
